# EUROPÄISCHE PATENTSCHRIFT

(11) **EP 4 072 751 B1**
(45) Veröffentlichungstag und Bekanntmachung des Hinweises auf die Patenterteilung: **27.09.2023**
(21) Anmeldenummer: 20838331.5
(22) Anmeldetag: 11.12.2020
(51) Int. Cl.: B22D 35/00, B22D 35/04, B22D 39/06, B22D 41/12, B22D 41/13, B22D 41/14

(54) **GIESSVORRICHTUNG UND VERFAHREN ZUM GIESSEN**
CASTING DEVICE AND METHOD OF CASTING
DISPOSITIF DE COULAGE ET PROCÉDÉ DE COULAGE

(30) Priorität: 13.12.2019 AT 510962019
(43) Veröffentlichungstag der Anmeldung: 19.10.2022
(73) Patentinhaber: Fill Gesellschaft m.b.H., 4942 Gurten (AT)
(72) Erfinder: SIEGLHUBER, Gerhard, 4961 Mühlheim am Inn (AT); SEHRSCHÖN, Harald, 4924 Waldzell (AT); VOITHOFER, Johannes, 4680 Haag am Hausruck (AT)
(74) Vertreter: Burger, Hannes
(86) Internationale Anmeldenummer: PCT/AT2020/060447
(87) Internationale Veröffentlichungsnummer: WO 2021/113893

(56) Entgegenhaltungen:
- EP-A1- 1 428 599
- EP-A1- 3 378 582
- WO-A1-2016/049468
- WO-A1-2019/204845
- CN-A- 108 176 841
- JP-A- H1 133 696
- JP-A- 2000 042 723
- KR-A- 20090 072 127
- US-B1- 6 332 357

## Beschreibung

Die Erfindung betrifft eine Gießvorrichtung, sowie ein Verfahren zum Gießen von Schmelze. Die DE 10 2007 011 253 A1 offenbart eine Gießvorrichtung mit einem Schmelzebehälter für metallische Werkstoffe. An einer Unterseite des Schmelzebehälters ist ein Injektor angeordnet, welcher eine Öffnung zum Ausbringen der Schmelze aufweist. Weiters ist eine Verschließvorrichtung ausgebildet, welcher zum Verschließen der Öffnung dient.

Weitere derartige Gießvorrichtungen mit einem Injektor sind aus der EP 3 274 113 B1 und aus der DE 10 2009 004 613 A1 bekannt. Außerdem ist in einer Masterarbeit "Klassifizierung und Charakterisierung von verfahrensbedingten Gussfehlern in einem innovativen Kokillen-Gießverfahren", welche im Februar 2014 an der Montanuniversität Leoben eingereicht wurde eine derartige Gießvorrichtung mit einem Injektor, sowie ein damit durchführbares Gießverfahren offenbart.

Weitere Gießvorrichtungen sind aus der JP H11 33696 A, der WO 2019/204845 A1, der JP 2000 042723 A, der EP 1 428 599 A1 und der US 6 332 357 B1 offenbart.

Weitere Gießvorrichtungen sind in der EP 3 378 582 A1 und der KR 2009 0072127 A offenbart.

Aufgabe der vorliegenden Erfindung war es, die Nachteile des Standes der Technik zu überwinden und eine verbesserte Vorrichtung und ein Verfahren zum Gießen von Schmelze zur Verfügung zu stellen.

Diese Aufgabe wird durch eine Vorrichtung und ein Verfahren gemäß den Ansprüchen gelöst.

Der Umfang der vorliegenden Erfindung ist durch die unabhängigen Ansprüche 1 und 9 definiert, und weitere Ausführungsformen der Erfindung sind in den abhängigen Ansprüchen 2-8 und 10-15 spezifiziert.

Als Lanze im Sinne dieses Dokumentes wird ein Ausguss mit einem im Verhältnis zum Schmelzebehälter verengten Querschnitt gesehen. Insbesondere kann vorgesehen sein, dass die Lanze zumindest bereichsweise rohrförmig ausgebildet ist. Die erfindungsgemäße Vorrichtung bringt den Vorteil mit sich, dass Schmelze vereinfacht in Gussformen eingebracht werden kann.

Weiters kann es zweckmäßig sein, wenn die Schmelzetransportvorrichtung eine Schwenkvorrichtung umfasst, mittels welcher der Schmelzebehälter aus einer vertikalen Lage heraus kippbar ist. Dies bringt den Vorteil mit sich, dass die Lanze während dem Gießvorgang verschwenkt werden kann, sodass eine verbesserte Qualität des Gussteiles erreicht werden kann.

Ferner kann vorgesehen sein, dass die Schwenkvorrichtung eine horizontal ausgerichtete Schwenklagerung aufweist, mittels welcher der Schmelzebehälter um eine horizontale Drehachse schwenkbar ist. Besonders mittels einer horizontal ausgerichteten Schwenklagerung lässt sich der Schmelzebehälter einfach in seine richtige Winkelstellung bringen.

Darüber hinaus kann vorgesehen sein, dass die Gießvorrichtung zumindest einen ersten Schmelzebehälter und einen zweiten Schmelzebehälter umfasst, welche an der Schmelzetransportvorrichtung angeordnet sind. Dies bringt den Vorteil mit sich, dass mittels der zwei Schmelzebehälter zwei Gussstücke parallel abgegossen werden können. Überraschenderweise lassen sich besonders die erfindungsgemäßen Schmelzebehälter mit unten liegender Lanze beim Gießvorgang einfach synchronisieren.

Vorteilhaft ist auch eine Ausprägung, gemäß welcher vorgesehen sein kann, dass der erste Schmelzebehälter und der zweite Schmelzebehälter ident ausgebildet sind. Besonders beim Abgießen von baugleichen Gusswerkstücken kann dadurch erreicht werden, dass beide Gusswerkstücke die gleiche Qualität aufweisen.

Gemäß einer Weiterbildung ist es möglich, dass der erste Schmelzebehälter und der zweite Schmelzebehälter einen gemeinsamen Schwenkantrieb aufweisen. Dies bringt den Vorteil mit sich, dass zum einen nur ein einziger Schwenkantrieb für beide Schmelzebehälter verwendet wird, was eine Vereinfachung der Gießvorrichtung mit sich zieht. Darüber hinaus kann durch diese Maßnahme erreicht werden, dass der erste Schmelzebehälter und der zweite Schmelzebehälter trotz technisch möglichst einfacher Mittel synchron zueinander geführt werden.

Ferner kann es zweckmäßig sein, wenn ein Abstand der Lanze des ersten Schmelzebehälters und der Lanze des zweiten Schmelzebehälters verstellbar ist. Durch diese Maßnahme kann erreicht werden, dass zum Aufnehmen von Schmelze in die beiden Schmelzebehälter und somit zum Eintauchen der Lanze in einen Schmelztiegel die beiden Lanzen der beiden Schmelzebehälter aufeinander zubewegt werden, sodass beide Lanzen gleichzeitig in den Schmelztiegel eintauchen können. Zum Gießen des Gusswerkstückes kann der Abstand der beiden Lanzen zueinander vergrößert werden, sodass die Gussformen in einem ausreichenden Abstand beabstandet sein können und jeweils eine Lanze in eine Gussform eingeführt werden kann.

Erfindungsgemäß ist die Lanze entfernbar am Schmelzebehälter angeordnet.

Dies bringt den Vorteil mit sich, dass die Lanze einfach ausgetauscht werden kann, wenn diese beschädigt ist, oder wenn die Lanze durch die Schmelze übermäßig verschmutzt ist.

Weiters kann vorgesehen sein, dass die Lanze mittels eines Schnellverschlusses, insbesondere eines Bajonettverschlusses, mit dem Schmelzebehälter koppelbar ist. Dies bringt den Vorteil mit sich, dass die Lanze ohne Werkzeug und somit möglichst rasch und einfach ausgetauscht werden kann.

Ferner ist es möglich, dass an der Unterseite der Lanze eine Eintauchhilfe angeordnet ist. Die Eintauchhilfe dient dazu, um beim Eintauchen der Lanze in einen Schmelztiegel die an der Oberfläche des Schmelztiegels befindliche Oxidhaut aufzureißen, sodass die Lanze zum Befüllen des Schmelzebehälters unter die Schicht der Oxidhaut getaucht werden kann und in weiterer Folge die Oxidhaut beim Befüllen des Schmelzebehälters möglichst nicht in den Schmelzeaufnahmeraum gelangt.

Darüber hinaus kann vorgesehen sein, dass die Schmelzetransportvorrichtung einen Schwenkarmroboter umfasst, an welchem der Schmelzebehälter angeordnet ist. Dies bringt den Vorteil mit sich, dass der Schmelzebehälter mittels eines derartigen Schwenkarmroboters frei geführt werden kann, um den Schmelzebehälter in die gewünschte Position zu bewegen. Insbesondere bei kleinen Gusswerkstücken ist dies von Vorteil, da hier ein exaktes Positionieren des Schmelzebehälters erforderlich ist und darüber hinaus die Masse des Schmelzebehälters geringgehalten werden kann.

Eine weitere vorteilhafte Ausprägung ist wenn die Steuerung Füllhöhenabhängig ausgeführt ist. Ein solches System kann zum Beispiel durch einen flachheitsbasierten Steuerungsansatz realisiert werden und die Anpassung von Parametern in der Steuerung durch die tatsächliche Masse und Füllhöhe der Schmelze zu ermöglichen.

Bei einfachen Ausführungen von Schmelzebehältern, welche Schmelze durch einen Unterdruck im Schmelzeaufnahmeraum halten können, stellt sich die Problematik ein, dass der Unterdruck im Schmelzeaufnahmeraum durch ein Gas und somit ein kompressibles Medium aufgebracht wird. Bei einer schwankenden Gewichtskraft der Schmelze, beispielsweise weil die Schmelze beschleunigt wird, kann durch die Kompressiblität des Gases das Füllmengenistniveau nicht gehalten werden, wodurch es zu einem ungewollten Auslaufen der Schmelze kommen kann. Dem kann durch die nachfolgenden Maßnahmen entgegengewirkt werden.

Ferner kann vorgesehen sein, dass ein Beschleunigungssensor ausgebildet ist, welcher mit dem Schmelzebehälter gekoppelt ist. Mittels des Beschleunigungssensors können die am Schmelzebehälter auftretenden Beschleunigungen erfasst werden und auf Basis dieser erfassten Beschleunigungswerte die Verfahrparameter des Schmelzebehälters und/oder der Innendruck im Schmelzeaufnahmeraum angepasst werden.

Ferner kann vorgesehen sein, dass im Schmelzebehälter zumindest eine Trennwand ausgebildet ist. Dies bringt den Vorteil mit sich, dass durch diese Maßnahme eine Schwappbewegung der im Schmelzeaufnahmeraum aufgenommenen Schmelze möglichst geringgehalten werden kann.

In einem ersten Ausführungsbeispiel kann die Trennwand an der Decke des Schmelzebehälters angeordnet sein und von oben bis unterhalb des Füllmengensollniveau erstrecken.

In einem weiteren Ausführungsbeispiel kann die Trennwand direkt im Schmelzeaufnahmeraum angeordnet sein und an einer Seitenwandung des Schmelzeaufnahmeraumes befestigt sein.

Natürlich können auch mehrere Trennwände ausgebildet sein.

Weiters kann vorgesehen sein, dass die Trennwände verschiebbar ausgeführt sind, so dass sie zum Beispiel auf der Schmelze schwimmend ausgeführt werden oder durch einen nicht dargestellten Aktuator verschiebbar ausgeführt werden. Dies bringt den Vorteil mit sich, dass die Beruhigung der Schmelzeoberfläche in einem weiten Bereich der Füllhöhe umsetzbar ist.

Weiters kann vorgesehen sein, dass sich ein Schwimmdeckel oder Schwimmender Körper auf der Schmelze befindet, der die freie Bewegung der Schmelze vermindert. Dieser Schwimmende Körper stabilisiert die Schmelzeoberfläche und das Saugvolumen. Bei dem Schwimmenden Körper kann es sich um erstarrte Schmelzebereiche handeln, die einen Deckel ausbilden. Auch kann es sich dabei um Schlacke oder gebundene Schlacke und Schmelze und Schlacke handeln. Weiters ist es auch denkbar das anders viskose Medien die Oberfläche stabilisieren. Dies ist insbesondere dann vorteilhaft, wenn beim Abgeben von Schmelze die Lanze nicht komplett entleert wird, sondern sich das Füllmengenistniveau sich beim Gießen ständig innerhalb des Schmelzeaufnahmeraumes befindet. Somit kann erreicht werden, dass ein derartiger Schwimmender Körper sich nicht im Schmelzeaufnahmeraum absetzt.

Weiters kann vorgesehen sein, dass an einer Decke des Schmelzebehälters zumindest ein Strukturelement angeordnet ist, wobei das Strukturelement einen sich nach oben hin erweiternden Querschnitt aufweist, und wobei sich das Strukturelement bis unterhalb des Füllmengensollniveaus erstreckt. Durch diese Maßnahme kann erreicht werden, dass bei einem bis zum Füllmengensollniveau gefüllten Schmelzeaufnahmeraum das im Schmelzeaufnahmeraum verbleibende Luftvolumen möglichst geringgehalten werden kann. Dadurch kann eine Verschiebung des Füllmengenistniveaus, welche einer beschleunigungsbedingten Änderung der Gewichtskraft der Schmelze geschuldet ist, möglichst geringgehalten werden, da bereits eine geringe Verschiebung des Füllmengenistniveaus zu einer hohen prozentualen Veränderung des im Schmelzeaufnahmeraum verbleibenden Luftvolumens führt. Diese hohe prozentuale Veränderung des im Schmelzeaufnahmeraum verbleibenden Luftvolumens führt zu einer Druckerhöhung bzw. Druckverminderung im Schmelzeaufnahmeraum, wodurch der beschleunigungsbedingten Änderung der Gewichtskraft der Schmelze wieder entgegengewirkt wird.

Darüber hinaus kann vorgesehen sein, dass der Ausguss einen Siphon umfasst, wobei der Siphon einen nach oben offenen Behälter umfasst, wobei der Behälter relativ zur Lanze verschiebbar ist, sodass ein Ausgusskanal der Lanze gegenüber der Umwelt verschließbar ist. Dies bringt den Vorteil mit sich, dass durch diese Maßnahme ein Überschwappen der Schmelze verhindert werden kann.

Weiters ist es vorteilhaft, wenn eine Gasleitung, in welcher das Gasventil angeordnet ist, mit einer Barriere für Schmelze ausgestaltet ist. Das hat zum Vorteil das durch dynamische Effekte bewegte Schmelze nicht in die Gasleitung vordingen und dort die Gasleitung verunreinigen kann. Ein solcher Schutz kann beispielsweise ein Gitter, Sieb oder poröse Stoffe sein, wie Spülsteine von Schmelzöfen, die gasdurchgängig sind aber einen durch eine Schwappbewegung hervorgerufenen Schmelzeschwall verhindern.

Ebenso vorteilhaft ist, wenn die Gasleitung in dem Anschlussbereich zum Schmelzeaufnahmeraum beheizt ist, um ein Erstarren von Schmelze in diesem Bereich zu verhindern. Weiters ist es denkbar, dass ein mechanischer Verschluss ausgebildet ist, der das Eintreten von Schmelze in die Gasleitung verhindert. Insbesondere ist es hierbei denkbar, dass der mechanische Verschluss als Schwimmer ausgebildet ist. Weiters ist es auch denkbar, dass der mechanische Verschluss durch einen Schlackebrocken gebildet ist, welcher auf der Schmelze aufschwimmt.

Die Erfindung betrifft außerdem ein Verfahren zum Gießen von Schmelze gemäß dem unabhängigen Anspruch 9.

Das erfindungsgemäße Verfahren bringt den Vorteil mit sich, dass Gusswerkstücke mit verbesserter Qualität gegossen werden können.

Entsprechend einer vorteilhaften Weiterbildung kann vorgesehen sein, dass beim Gießen des zumindest einen Gusswerkstückes der Schmelzebehälter aus einer vertikalen Lage heraus verkippt wird. Durch diese Maßnahme kann ein beruhigtes Gießen erreicht werden. Insbesondere kann es vorteilhaft sein, wenn beim Gießen des zumindest einen Gusswerkstückes der Schmelzebehälter und auch die Gussform bewegt wird, insbesondere dass der Schmelzebehälter und die Gussform gleichzeitig miteinander oder relativ zueinander bewegt werden, insbesondere dass der Schmelzebehälter und die Gussform im gleichen Winkel und/oder synchron zueinander bewegt werden. Dies bringt den Vorteil mit sich, dass eine überraschend hohe Qualität des Gusswerkstückes erreicht werden kann. Insbesondere kann durch diese Maßnahme ein besonders beruhigtes Gießen des Gusswerkstückes erreicht werden.

Ferner kann vorgesehen sein, dass die Gießvorrichtung zumindest einen ersten Schmelzebehälter und einen zweiten Schmelzebehälter umfasst, wobei beim Gießen ein erstes Gusswerkstück aus dem ersten Schmelzebehälter und ein zweites Gusswerkstück aus dem zweiten Schmelzebehälter gleichzeitig gegossen werden. Dies bringt den Vorteil mit sich, dass die Gießvorrichtung eine erhöhte Kapazität bei gleichem Aufwand erreichen kann.

Darüber hinaus kann vorgesehen sein, dass die Gießvorrichtung zumindest einen ersten Schmelzebehälter und einen zweiten Schmelzebehälter umfasst, wobei ein Abstand der Lanze des ersten Schmelzebehälters und der Lanze des zweiten Schmelzebehälters verstellbar ist, wobei zum Befüllen der Schmelzebehälter mit Schmelze der Abstand der Lanze des ersten Schmelzebehälters und der Lanze des zweiten Schmelzebehälters verringert wird, sodass beide Lanzen gleichzeitig in einen gemeinsamen Schmelztiegel eintauchen und wobei beim Gießen eines ersten Gusswerkstückes und eines zweiten Gusswerkstückes der Abstand der Lanze des ersten Schmelzebehälters und der Lanze des zweiten Schmelzebehälters vergrößert wird, wobei die Lanze des ersten Schmelzebehälters in eine erste Gussform eingeführt wird und die Lanze des zweiten Schmelzebehälters in eine zweite Gussform eingeführt wird. Dies bringt den Vorteil mit sich, dass die Schmelzebehälter einfach befüllt werden können und die Gussformen einen ausreichend großen Abstand zueinander aufweisen können.

Weiters kann vorgesehen sein, dass beim Gießen des zumindest einen Gusswerkstückes die Schmelze aus dem Schmelzebehälter in einem ersten Verfahrensschritt mit einer ersten Einströmgeschwindigkeit in die Gussform eingelassen wird, bis die Ausgussöffnung zumindest teilweise in die in die Gussform eingebrachte Schmelze eintaucht und dass in einem zweiten Verfahrensschritt die Schmelze mit einer zweiten Einströmgeschwindigkeit in die Gussform eingelassen wird, wobei die zweite Einströmgeschwindigkeit größer ist, als die erste Einströmgeschwindigkeit. Dies bringt den Vorteil mit sich, dass die Verwirbelungen beim Einlassen der Schmelze in die Gussform möglichst geringgehalten werden können.

Ferner kann vorgesehen sein, dass beim Befüllen des Schmelzebehälters mit Schmelze in einem ersten Verfahrensschritt die Lanze derart an der Oberfläche des Schmelztiegels bewegt, insbesondere geschwenkt, wird, dass die sich an der Oberfläche befindliche Oxidhaut aufgerissen wird und in einem zweiten Verfahrensschritt die Lanze im aufgerissenen Bereich der Oxidhaut in die im Schmelztiegel befindliche Schmelze eintaucht. Dies bringt den Vorteil mit sich, dass durch diese Maßnahme die Oxidhaut von der Lanze ferngehalten werden kann, sodass eine Verschmutzung der Lanze durch die Oxidhaut weitestgehend unterbunden werden kann.

Insbesondere kann vorgesehen sein, dass die Oxidhaut mittels der Eintauchhilfe aufgerissen wird.

Ferner kann vorgesehen sein, dass beim Befüllen des Schmelzebehälters mit Schmelze, so viel mehr an Schmelze in den Schmelzeaufnahmeraum aufgenommen wird, dass beim erneuten Befüllen des Schmelzebehälters mit Schmelze das Niveau der Schmelzeoberfläche der im Schmelzeaufnahmeraum verbleibenden Schmelze oberhalb der Lanze, insbesondere innerhalb des Schmelzeaufnahmeraumes liegt. Dies bringt den Vorteil mit sich, dass die an der Schmelzeoberfläche befindliche Oxidhaut in einem Bereich mit etwa gleichbleibendem Querschnitt verbleibt und somit nicht übermäßig verformt wird. Dadurch wird die Oxidhaut nicht mit der Schmelze vermischt.

Darüber hinaus kann vorgesehen sein, dass ein Innenraumdruck im Schmelzeaufnahmeraum verringert wird, wenn der Schmelzebehälter in einer vertikalen Richtung nach oben beschleunigt wird und dass der Innenraumdruck im Schmelzeaufnahmeraum wieder erhöht wird, wenn die vertikale Beschleunigung des Schmelzebehälters beendet wird. Dies bringt den Vorteil mit sich, dass durch diese Maßnahme eine Veränderung der Gewichtskraft der Schmelze kompensiert werden kann, sodass es zu keinem unerwünschten Auslaufen der Schmelze kommt.

Vorzugsweise kann vorgesehen sein, dass die Anpassung des Innenraumdruckes im Schmelzeaufnahmeraum kurz vor dem Start einer relevanten Verfahrbewegung bzw. gleichzeitig mit der Verfahrbewegung des Schmelzebehälters erfolgt.

Weiters kann vorgesehen sein, dass mittels eines Beschleunigungssensors die während eines Gießzyklus am Schmelzebehälter auftretende Beschleunigung ermittelt wird und dass der Innenraumdruck im Schmelzeaufnahmeraum während eines nachfolgenden Gießzyklus auf Basis der ermittelten Beschleunigungswerte angepasst wird. Dies bringt den Vorteil mit sich, dass bei wiederkehrenden Zyklen eine einfache Anpassung des Steuerablaufes erfolgen kann.

Darüber hinaus kann vorgesehen sein, dass in einer Simulation eine notwendige Anpassung des Innenraumdruckes des Schmelzeaufnahmeraumes zum Ausgleich von Beschleunigungen des Schmelzebehälters berechnet wird und dass während eines Gießzyklus der Innenraumdruck des Schmelzeaufnahmeraumes auf Basis der Berechnungen angepasst wird. Dies bringt den Vorteil mit sich, dass keine Anlernzyklen notwendig sind. Somit können die Vorteile auf jeden neuen Zyklus sofort angewandt werden.

Ferner kann vorgesehen sein, dass der Schmelzebehälter aktiv verkippt wird, wenn der Schmelzebehälter in einer horizontalen Richtung beschleunigt wird. Durch diese Maßnahme kann einer Schwappbewegung der Schmelze entgegengewirkt werden.

Weiters ist es denkbar, dass während der Verfahrbewegung des Schmelzebehälters die Beschleunigung des Schmelzebehälters gezielt verändert wird, um eine Schwappbewegung der im Schmelzeaufnahmeraum aufgenommenen Schmelze auszugleichen und somit die Schmelze zu beruhigen. Dies bringt den Vorteil mit sich, dass durch diese Maßnahme ein unerwünschtes Ausschütten der Schmelze verhindert werden kann.

Eine vorteilhafte Ausprägung des Systems ist, wenn die geplante Bewegung des Schwenkarmroboters und die Beschleunigungen des Schwenkarmroboters für die Steuerung des Unterdruckes verwendet wird. Zum Beispiel kann die im Roboterprogramm ermittelten Soll-Werte und/oder Ist-Werte der Bewegung, Bewegungsgeschwindigkeit und Beschleunigung in einer Vorsteuerung der Unterdruckänderung verwendet werden. Die Werte können auch durch ein Berechnungsprogramm auf einem Computer für die am Schwenkarmroboter programmierte Bewegung ermittelt werden.

Zusammenfassend kann festgehalten werden, dass folgende Gestaltungsmerkmale zu beachten sind, um ein Überschwappen der Schmelze bei einer vertikalen Beschleunigung möglichst zu unterbinden. Die Oberfläche des Siphons sollte so groß wie möglich gewählt werden. Die Oberfläche des Schmelzeaufnahmeraumes sollte so groß wie möglich sein, damit die Höhe der Schmelzesäule klein bleibt. Eine Verengung des Schmelzeaufnahmeraumes im Bereich des Füllmengensollniveau macht Sinn, da das Flächenverhältnis zum Siphon kleiner wird. Je kleiner das verbleibende Luftvolumen im Schmelzeaufnahmeraum bei einem mit Schmelze gefüllten Schmelzebehälter, desto besser ist dies bei einer Beschleunigung des Schmelzebehälters im Zuge einer Fahrbewegung des Schmelzebehälters.

Zum besseren Verständnis der Erfindung wird diese anhand der nachfolgenden Figuren näher erläutert.

Es zeigen jeweils in stark vereinfachter, schematischer Darstellung:
- Fig. 1: eine schematische Schnittdarstellung eines ersten Ausführungsbeispiels einer Schmelzetransportvorrichtung mit einem Siphon;
- Fig. 2: einzelne Verfahrensschritte eines erstmaligen Füllvorganges zum Füllen eines Schmelzeaufnahmeraumes mit Schmelze;
- Fig. 3: einzelne Verfahrensschritte eines erneuten Füllvorganges zum Füllen eines Schmelzeaufnahmeraumes mit Schmelze;
- Fig. 4: einzelne Verfahrensschritte eines alternativen Füllvorganges zum Füllen eines Schmelzeaufnahmeraumes mit Schmelze;
- Fig. 5: eine schematische Darstellung eines weiteren alternativen Füllvorganges zum Füllen eines Schmelzeaufnahmeraumes mit Schmelze unter Verwendung eines Niederdruckofens;
- Fig. 6: eine erste Ausführungsvariante einer Ausgussöffnung;
- Fig. 7: eine zweite Ausführungsvariante einer Ausgussöffnung;
- Fig. 8: eine dritte Ausführungsvariante einer Ausgussöffnung;
- Fig. 9: eine vierte Ausführungsvariante einer Ausgussöffnung;
- Fig. 10: ein erstes Ausführungsbeispiel einer Gießvorrichtung;
- Fig. 11: ein zweites Ausführungsbeispiel einer Gießvorrichtung;
- Fig. 12: ein Ausführungsbeispiel eines Schnellverschlusses zum Ankoppeln einer Lanze an einen Schmelzebehälter;
- Fig. 13: eine schematische Schnittdarstellung eines weiteren Ausführungsbeispiels der Schmelzetransportvorrichtung mit Trennwänden.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt ein erstes Ausführungsbeispiel einer Schmelzetransportvorrichtung 1, welche zum Transport von Schmelze 2 dient.

Die Schmelzetransportvorrichtung 1 weist einen Schmelzebehälter 3 auf, in welchem ein Schmelzeaufnahmeraum 4 ausgebildet ist, der zur Aufnahme der Schmelze 2 dient. Der Schmelzeaufnahmeraum 4 weist an dessen Innenseite eine Oberfläche 38 auf, welche im gefüllten Zustand des Schmelzeaufnahmeraumes 4 mit der Schmelze 2 in Berührung steht.

Weiters umfasst die Schmelzetransportvorrichtung 1 einen Ausguss 5, welcher mit dem Schmelzebehälter 3 gekoppelt ist. Der Ausguss 5 kann als integraler Bestandteil des Schmelzebehälters 3 ausgebildet sein. Weiters ist es auch denkbar, dass der Ausguss 5 als eigener Bauteil ausgebildet ist, welcher mit dem Schmelzebehälter 3 gekoppelt ist. Der Ausguss 5 weist eine Ausgussöffnung 6 auf, über welche die im Schmelzebehälter 3 aufgenommene Schmelze 2 aus der Schmelzetransportvorrichtung 1 hinaus in eine Gussform strömen kann.

Die Ausgussöffnung 6 kann einen kreisrunden Querschnitt aufweisen. Weiters ist es auch denkbar, dass die Ausgussöffnung 6 einen quadratischen Querschnitt aufweist. Außerdem ist es auch denkbar, dass die Ausgussöffnung 6 einen rechteckigen Querschnitt aufweist, wobei insbesondere eine Längserstreckung der Ausgussöffnung 6, welche normal zur Schnittebene verläuft eine große Erstreckung aufweisen kann. Beispielswiese kann die Längserstreckung der Ausgussöffnung 6 bis zu 2000mm, insbesondere bis zu 500mm betragen. Dies ist insbesondere bei langgezogenen Gusswerkstücken, wie etwa Zylinderblöcken oder Zylinderköpfen vorteilhaft.

Natürlich kann diese längliche Erstreckung der Ausgussöffnung 6 auch bei den sonstigen Ausführungsvarianten vorteilhaft sein.

Weiters ist ein Gasventil 7 ausgebildet, welches mit dem Schmelzeaufnahmeraum 4 strömungsverbunden ist und welches zum Regulieren des Gaseintrags in den ansonsten gasdicht ausgeführten Schmelzeaufnahmeraum 4 ausgebildet ist. Das Gasventil 7 ist oberhalb eines Füllniveaumaximum 8 angeordnet, sodass keine Schmelze 2 in das Gasventil 7 einströmen kann. Das Füllniveaumaximum wird so gewählt, dass, wenn der Schmelzebehälter 3 bis zum Füllniveaumaximum 8 mit Schmelze 2 gefüllt ist, im Schmelzeaufnahmeraum 4 weiterhin ein gasgefüllter Raum verbleibt, in welchem mittels des Gasventiles 7 ein Druck eingestellt werden kann.

Weiters kann ein Druckerfassungsmittel 9 vorgesehen sein, mittels welchem ein Innendruck im Schmelzeaufnahmeraum 4 erfasst werden kann. Somit kann der Gasdruck im Schmelzeaufnahmeraum 4 gezielt durch das Gasventil 7 eingestellt werden.

Wie aus dem Ausführungsbeispiel nach Fig. 1 weiters ersichtlich, kann vorgesehen sein, dass die Schmelzetransportvorrichtung 1 einen Füllstandsensor 10 aufweist, welcher zum Erfassen eines Füllmengenistniveaus 11 dient. Das Füllmengenistniveau 11 kann somit fortlaufend erfasst und mit einem Füllmengensollniveau 12 abgeglichen werden.

Weiters kann eine Wiegezelle 39 ausgebildet sein, mittels welcher das Gewicht und somit der Füllstand des Schmelzeaufnahmeraumes 4 erfasst werden kann.

Wie aus Fig. 1 weiters ersichtlich, kann vorgesehen sein, dass die Schmelzetransportvorrichtung 1 einen Siphon 13 aufweist, welcher ein Reservoir 14 aufweist, das zwischen dem Schmelzeaufnahmeraum 4 und der Ausgussöffnung 6 angeordnet ist. Weiters ist eine Siphonwand 15 ausgebildet, welche derart in das Reservoir 14 hineinragt, dass, wenn das Reservoir 14 bis zu einem Überlaufniveau 17 mit Schmelze gefüllt ist, der Schmelzeaufnahmeraum 4 gasdicht bezüglich einer Schmelzebehälteraußenseite 16 verschlossen ist. Hierbei ist im Ausguss 5 der Siphon 13 so ausgebildet, dass das Reservoir 14 das Überlaufniveau 17 aufweist, wobei die Siphonwand 15 derart ausgebildet ist, dass sie eine Siphonwandunterkante 32 aufweist. Die Siphonwand 15 ragt derart in das Reservoir 14 hinein, dass eine Siphonwandunterkante 32 auf einem tieferen Niveau angeordnet ist, als das Überlaufniveau 17.

In Fig. 1 ist der Schmelzebehälter 3 teilweise mit Schmelze 2 befüllt dargestellt. Wie aus Fig. 1 ersichtlich, ergibt sich durch den beschriebenen Aufbau eine erste Schmelzeoberfläche 18, welche an der Schmelzebehälteraußenseite 16 angeordnet bzw. dieser zugeordnet ist. Weiters ist eine zweite Schmelzeoberfläche 19 ausgebildet, welche im Schmelzeaufnahmeraum 4 des Schmelzebehälters 3 angeordnet ist. Die zweite Schmelzeoberfläche 19 entspricht dem Füllmengenistniveau 11. Auf die erste Schmelzeoberfläche 18 wirkt der Umgebungsdruck des Schmelzebehälters 3. Auf die zweite Schmelzeoberfläche 19 wirkt der Innendruck des Schmelzeaufnahmeraumes 4.

Für den Transport des Schmelzebehälters 3 kann es vorteilhaft sein, wenn, wie in Fig. 1 dargestellt, die erste Schmelzeoberfläche 18 geringfügig unterhalb des Überlaufniveau 17 liegt. Dadurch kann ein Verschütten der Schmelze 2 bestmöglich vermieden werden. Dieser Niveauunterschied kann beispielsweise durch Verringerung des Druckes im Schmelzeaufnahmeraum 4 erreicht werden. Alternativ dazu kann der Schmelzebehälter 3 direkt nach dem Füllen geschüttelt oder geringfügig verkippt werden, um bereits direkt nach dem Füllen des Schmelzebehälters 3 diesen Niveauunterschied zu erreichen. Natürlich ist es auch möglich, dass der Schmelzebehälter 3 manipuliert wird, während das Niveau der ersten Schmelzeoberfläche 18 gleich mit dem Überlaufniveau 17 liegt.

Wie aus Fig. 1 weiters ersichtlich, erfindungsgemäß ist der Ausguss 5 in Form einer Lanze 20 ausgebildet und dass der Siphon 13 an der Unterseite der Lanze 20 angeordnet.

In den Darstellungen der Ausführungsbeispiele ist die Lanze 20 zur Verbesserung der Anschaulichkeit im Durchmesser übermäßig groß dargestellt. Insbesondere kann vorgesehen sein, dass die Lanze 20 schlanker als dargestellt ausgebildet ist und daher im Vergleich zu ihrem Durchmesser eine größere Länge aufweist.

Weiters kann natürlich auch vorgesehen sein, dass der Siphon 13 direkt in die Lanze 20 integriert ist. Ein in die Lanze 20 integrierter Siphon 13 kann nach demselben Wirkprinzip wie hier beschrieben arbeiten.

Im Ausführungsbeispiel nach Fig. 1 kann der Siphon 13 einen nach oben offenen Behälter 21 umfassen, welcher mittels Streben 22 mit dem Ausguss 5 gekoppelt ist. In diesem Ausführungsbeispiel definiert eine Oberkante des Behälters 21 gleichzeitig das Überlaufniveau 17. Wird im vorliegenden Ausführungsbeispiel nach Fig. 1 mittels des Gasventiles 7 Gas in den Schmelzeaufnahmeraum 4 eingelassen, so senkt sich die zweite Schmelzeoberfläche 19 ab, wodurch die im Schmelzeaufnahmeraum 4 befindliche Schmelze 2 durch einen Ausgusskanal 23 in das Reservoir 14 läuft, wodurch sich die erste Schmelzeoberfläche 18 anhebt. Die erste Schmelzeoberfläche 18 hebt sich hierbei soweit an, bis die Schmelze 2 über das Überlaufniveau 17 ausläuft.

Weiters kann auch vorgesehen sein, dass der nach oben offene Behälter 21 wechselbar am Ausguss 5 angeordnet ist.

Wie aus Fig. 1 weiters ersichtlich, kann vorgesehen sein, dass Ferner ist es möglich, dass an der Unterseite der Lanze 20a, 20b eine Eintauchhilfe 47 angeordnet ist. Die Eintauchhilfe 47 dient dazu, um beim Eintauchen der Lanze 20a, 20b in den Schmelztiegel 25 die an der Oberfläche des Schmelztiegels 25 befindliche Oxidhaut aufzureißen, sodass die Lanze 20a, 20b zum Befüllen des Schmelzebehälters unter die Schicht der Oxidhaut getaucht werden kann und in weiterer Folge die Oxidhaut beim Befüllen des Schmelzebehälters 3 möglichst nicht in den Schmelzeaufnahmeraum 4 gelangt. Insbesondere kann vorgesehen sein, dass die Eintauchhilfe 47 eine spitze Formgebung aufweist, sodass das Aufreißen der Oxidhaut erleichtert wird.

Weiters kann vorgesehen sein, dass die Unterseite der Lanze 20a, 20b bzw. die Eintauchhilfe 47 derart ausgebildet ist, dass diese keine vorstehenden Flächen aufweisen, sodass beim Herausziehen der Lanze 20a, 20b aus dem Schmelztiegel 25 möglichst keine Oxidhaut an der

Lanze 20a, 20b anhaftet. Insbesondere kann vorgesehen sein, dass alle nach oben gerichteten Flächen der Lanze 20a, 20b konisch bzw. schräg nach unten weisend ausgebildet sind, sodass die Oxidhaut beim Herausziehen der Lanze 20a, 20b abgewiesen wird.

In den Figuren 2a bis 2c ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in der vorangegangenen Figur 1 verwendet werden. Um unnötige Wiederholungen zu vermeiden, wird auf die detaillierte Beschreibung in der vorangegangenen Figur 1 hingewiesen bzw. Bezug genommen.

In den Figuren 2a bis 2c ist ein möglicher Füllvorgang zum Füllen des Schmelzeaufnahmeraumes 4 mit Schmelze 2 schematisch dargestellt.

Wie aus Fig. 2a ersichtlich, kann vorgesehen sein, dass die Schmelze 2 in einem Schmelztiegel 25 eines Schmelzeofens 24 bereitgestellt wird und dass der Schmelzebehälter 3 oberhalb des Schmelztiegels 25 positioniert wird.

Wie aus Fig. 2b ersichtlich, kann der Schmelzebehälter 3 in einem weiteren Verfahrensschritt in die im Schmelztiegel 25 angeordnete Schmelze 2 zumindest teilweise eintauchen, sodass die Ausgussöffnung 6 unterhalb des Tiegelfüllstandes 27 der Schmelze 2 im Schmelztiegel 25 eintaucht. Wenn nun das Gasventil 7 geöffnet wird bzw. bereits beim Eintauchen geöffnet ist, kann die Schmelze 2 über die Ausgussöffnung 6 in den Schmelzeaufnahmeraum 4 des Schmelzebehälters 3 einströmen. Diese Position des Schmelzebehälters 3 kann auch als Befüllposition 26 bezeichnet werden.

Wenn das aus dem Schmelzeaufnahmeraum 4 ausströmende Gas das Gasventil 7 drucklos passieren kann, so wird sich im gefüllten Zustand des Schmelzebehälters 3 das Füllmengenistniveau 11 an den Ofenfüllstand 27 anpassen. Beim anschließenden Schließen des Gasventiles 7 und Anheben des Schmelzebehälters 3 wird sich das Füllmengenistniveau 11 absenken, bis der Unterdruck im Schmelzeaufnahmeraum 4 ausreichend groß ist, um die Schmelze 2 durch den Druckunterschied zwischen dem Innenraumdruck im Schmelzeaufnahmeraum 4 und dem Umgebungsdruck auf gleichem Niveau zu halten.

Wenn das Füllmengensollniveau 12 im Schmelzeaufnahmeraum 4 erreicht ist, kann das Gasventil 7 geschlossen werden und der Schmelzebehälter 3, wie in Fig. 2c ersichtlich, wieder angehoben werden.

Hierbei strömt beim Anheben des Schmelzebehälters 3 so viel Schmelze 2 aus dem Schmelzeaufnahmeraum 4 zurück in den Schmelztiegel 25, bis sich im Schmelzeaufnahmeraum 4 ein gegenüber der Umgebung verminderter Druck einstellt, welcher die Schmelze im Schmelzeaufnahmeraum 4 hält.

In einer Weiterbildung kann vorgesehen sein, dass anschließend durch Öffnen des Gasventiles 7 weiter Schmelze 2 aus dem Schmelzeaufnahmeraum 4 abgelassen wird, bis ein gewünschter Füllstand an Schmelze 2 im Schmelzeaufnahmeraum 4 erreicht ist. Der gewünschte Füllstand an Schmelze 2 kann hierbei so gewählt werden

Dieser gewünschte Füllstand an Schmelze 2 im Schmelzeaufnahmeraum 4 wird hierbei so gewählt, dass nach dem Gießen des Gusswerkstückes oder der Gusswerkstücke noch ein Rest an Schmelze 2 im Schmelzeaufnahmeraum 4 verbleibt.

In einem anschließenden Verfahrensschritt kann der Schmelzebehälter 3 zu seiner Gießposition transportiert werden.

In den Figuren 3a bis 3c ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in den vorangegangenen Figuren 1 und 2 verwendet werden. Um unnötige Wiederholungen zu vermeiden, wird auf die detaillierte Beschreibung in den vorangegangenen Figuren 1 und 2 hingewiesen bzw. Bezug genommen.

In den Figuren 3a bis 3c ist ein möglicher Füllvorgang zum erneuten bzw. widerholten Füllen des Schmelzeaufnahmeraumes 4 mit Schmelze 2 schematisch dargestellt.

Wie aus Fig. 3a ersichtlich, kann vorgesehen sein, dass sich unmittelbar vor dem erneuten Befüllen des Schmelzebehälters 3 ein Rest an Schmelze 2, welcher eine sich an der Schmelzeoberfläche 19 gebildete Oxidhaut aufweist, im Schmelzeaufnahmeraum 4 des Schmelzebehälters 3 befindet. Mit anderen Worten ausgedrückt wurde beim vorhergehenden Gießvorgang die Schmelze 2 nicht zur Gänze ausgegossen. Natürlich können auch mehrere Gusswerkstücke abgegossen worden sein, wobei beim Abgießen des letzten Gusswerkstückes nicht die gesamte im Schmelzeaufnahmeraum 4 des Schmelzebehälters 3 befindliche Schmelze 2 verbraucht wurde.

In der Fig. 3a ist diese Situation nicht explizit dargestellt, jedoch ist es möglich, dass vor dem Eintauchen des Schmelzebehälters 3 in den Schmelztiegel 25 zumindest ein Teil der sich noch im Schmelzeaufnahmeraum 4 des Schmelzebehälters 3 befindliche Schmelze 2 abgelassen wird, sodass dieser Schmelzestrahl die Oxidhaut der Schmelze 2 im Schmelztiegel 25 aufbricht und verdrängt.

In den Figuren 4a und 4b ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in den vorangegangenen Figuren 1 bis 2 verwendet werden. Um unnötige Wiederholungen zu vermeiden, wird auf die detaillierte Beschreibung in den vorangegangenen Figuren 1 bis 2 hingewiesen bzw. Bezug genommen.

In den Fig. 4a und 4b ist ein alternatives Verfahren zum Befüllen des Schmelzeaufnahmeraumes 4 mit Schmelze 2 dargestellt.

Wie aus den Fig. 4a und 4b ersichtlich, kann vorgesehen sein, dass der Schmelzebehälter 3 nur so weit in den Schmelztiegel 25 eintaucht, dass die Ausgussöffnung 6 unterhalb des Tiegelfüllstandes 27 liegt.

Um nun das Füllmengensollniveau 12 im Schmelzeaufnahmeraum 4 zu erreichen, kann mittels einer Vakuumpumpe 28 der Schmelzeaufnahmeraum 4 evakuiert werden, wodurch die Schmelze 2 in den Schmelzeaufnahmeraum 4 eingezogen wird. Anschließend kann das Gasventil 7 geschlossen werden, um im Schmelzeaufnahmeraum 4 das Füllmengenistniveau 11 beim Transport der Schmelzetransportvorrichtung 1 auf konstantem Niveau zu halten.

Da der Schmelzeaufnahmeraum 4 vor dem Anheben des Schmelzebehälter 3, wie es in Fig. 4b dargestellt ist, bereits durch die Vakuumpumpe 28 evakuiert ist, wird sich beim Anheben das Füllmengenistniveau 11 im Schmelzeaufnahmeraum 4 nur geringfügig absenken.

In der Figur 5 ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in den vorangegangenen Figuren 1 bis 4 verwendet werden. Um unnötige Wiederholungen zu vermeiden, wird auf die detaillierte Beschreibung in den vorangegangenen Figuren 1 bis 4 hingewiesen bzw. Bezug genommen.

Wie aus Fig. 5 ersichtlich, kann vorgesehen sein, dass die Schmelzetransportvorrichtung 1 mittels einem dem Fachmann bekannten Niederdruckofen 33 befüllt wird. Hierbei kann ein Steigrohr 34, welches in den Schmelztiegel 25 des Niederdruckofens 33 ragt, direkt mit der Ausgussöffnung 6 gekoppelt werden, um eine Strömungsverbindung zwischen dem Steigrohr 34 und dem Schmelzeaufnahmeraum 4 herzustellen. Wenn nun beim Befüllvorgang das Gasventil 7 geöffnet wird, kann durch die Funktion des Niederdruckofens 33 die Schmelze 2 im Steigrohr 34 nach oben gedrückt werden, bis der Schmelzeaufnahmeraum 4 bis zu seinem Füllmengensollniveau 12 mit Schmelze 2 gefüllt ist.

Bei einer derartigen Ausführungsvariante kann außerdem vorgesehen sein, dass das Steigrohr 34 des Niederdruckofen 33 und der Ausguss 5 mittels einer Kupplung 31 miteinander gekoppelt werden.

In den In der Figuren 6 bis 9 ist jeweils eine weitere und gegebenenfalls für sich eigenständige Ausführungsform des Siphons 13 gezeigt, wobei wiederum für gleiche Teile gleiche Bezugszeichen bzw. Bauteilbezeichnungen wie in den vorangegangenen Figuren 1 bis 5 verwendet werden. Um unnötige Wiederholungen zu vermeiden, wird auf die detaillierte Beschreibung in den vorangegangenen Figuren 1 bis 5 hingewiesen bzw. Bezug genommen.

Wie aus den Fig. 6 bis 9 ersichtlich, kann vorgesehen sein, dass der Siphon 13 rohrförmig ausgebildet ist. In den Fig. 6 bis 9 sind verschiedene Ausführungsmöglichkeiten der Ausgussöffnung 6 dargestellt.

Im Ausführungsbeispiel nach Fig. 6 ist die Ausgussöffnung 6 rund. Eine derartige Form der Ausgussöffnung 6 ergibt sich, wenn das Rohr, welches den Siphon 13 bildet, normal zur Rohrmittelachse abgeschnitten wird.

Im Ausführungsbeispiel nach Fig. 7 ist vorgesehen, dass an der Ausgussöffnung 6 eine Abtropfnase 35 ausgebildet ist. Die Abtropfnase 35 dient dazu, um beim Gießen eines Gusswerkstückes die Oxidanhaftung an der Ausgussöffnung 6 möglichst gering zu halten. Im Ausführungsbeispiel nach Fig. 7 ist die Ausgussöffnung 6 ebenfalls, wie im Ausführungsbeispiel nach Fig. 6, im rechten Winkel zur Rohrmittelachse angeordnet. Das Rohr ist in dem Ausführungsbeispiel nach Fig. 6 und Fig. 7 im Bereich der Ausgussöffnung 6 bei vertikaler Lage der Lanze 20 leicht nach unten geneigt ausgebildet, wobei ein Rohrendwinkel 36 in einem Winkel kleiner als 90° ausgebildet ist.

Im Ausführungsbeispiel nach Fig. 8 ist das Rohr im Bereich der Ausgussöffnung 6 schräg geschnitten, sodass die Ausgussöffnung 6 oval ausgebildet ist.

Wie aus Fig. 9 ersichtlich, kann vorgesehen sein, dass die Ausgussöffnung 6 fächerfömig ausgebildet ist und somit eine größere Erstreckung in dessen Breite als die Erstreckung in dessen Höhe aufweist. Eine derart ausgebildete Ausgussöffnung 6 eignet sich besonders gut zum Gießen von breiten Gusswerkstücken.

In der Fig. 10 ist eine weitere und gegebenenfalls für sich eigenständige Ausführungsform der Gießvorrichtung 37 gezeigt, wobei wiederum für gleiche Teile gleiche Bezugszeichen bzw. Bauteilbezeichnungen wie in den vorangegangenen Figuren 1 bis 9 verwendet werden. Um unnötige Wiederholungen zu vermeiden, wird auf die detaillierte Beschreibung in den vorangegangenen Figuren 1 bis 9 hingewiesen bzw. Bezug genommen.

Fig. 10 zeigt ein erstes Ausführungsbeispiel einer Gießvorrichtung 37 zum Gießen von Gusswerkstücken. Wie aus Fig. 10 ersichtlich, kann vorgesehen sein, dass die Schmelzetransportvorrichtung 1 einen ersten Schmelzebehälter 3a und einen zweiten Schmelzebehälter 3b aufweist. Der erste Schmelzebehälter 3a weist einen ersten Schmelzeaufnahmeraum 4a und einen ersten Ausguss 5a in Form einer am ersten Schmelzebehälter 3a unten liegenden Lanze 20a auf. Der Ausguss 5a weist eine Ausgussöffnung 6a auf.

Wie aus Fig. 10 weiters ersichtlich, kann vorgesehen sein, dass der zweite Schmelzebehälter 3b baugleich zum ersten Schmelzebehälter 3a ausgebildet sein kann.

Der zweite Schmelzebehälter 3b weist einen zweiten Schmelzeaufnahmeraum 4b und einen zweiten Ausguss 5b in Form einer am zweiten Schmelzebehälter 3b unten liegenden Lanze 20b auf. Der Ausguss 5b weist eine Ausgussöffnung 6b auf.

Die Schmelzetransportvorrichtung 1 kann derart ausgebildet sein, dass beide Schmelzebehälter 3a, 3b gleichzeitig und synchron zueinander bewegt werden können. Insbesondere kann vorgesehen sein, dass beide Schmelzebehälter 3a, 3b mittels gemeinsamer Antriebsvorrichtungen gemeinsam bewegt werden. Dadurch kann der Aufbau der Schmelzetransportvorrichtung 1 möglichst einfach gehalten werden.

Die Gießvorrichtung 37 umfasst darüber hinaus eine Gussform 29, welche einen Formhohlraum 30 aufweist. Insbesondere ist eine erste Gussform 29a dem ersten Schmelzebehälter 3a zugeordnet und eine zweite Gussform 29b dem zweiten Schmelzebehälter 3b zugeordnet. Mittels der in Fig. 10 gezeigten Gießvorrichtung 37 können mit nur einer Schmelzetransportvorrichtung 1 zwei Gusswerkstücke abgegossen werden. Hierbei kann der Aufbau bzw. die Steuerung der Schmelzetransportvorrichtung 1 möglichst einfach gehalten werden.

Wie aus Fig. 10 weiters ersichtlich, kann vorgesehen sein, dass eine Schwenkvorrichtung 40 ausgebildet ist, welche eine Schwenklagerung 41 aufweist, mittels welcher die Schmelzebehälter 3a, 3b um eine horizontale Drehachse 42 schwenkbar sind. Wie aus Fig. 10 ersichtlich, kann vorgesehen sein, dass jeder der Schmelzebehälter 3a, 3b einen eigenen Schwenkantrieb 43 aufweist. Die beiden Schmelzebehälter 3a, 3b können somit einzeln und unabhängig voneinander verschwenkt werden.

Weiters kann vorgesehen sein, dass die Gussform 29 ebenfalls um eine horizontale Achse verschwenkt werden kann. Somit können die Gussform 29 und der Schmelzebehälter 3 gleichzeitig verschwenkt werden.

Wie aus Fig. 10 weiters ersichtlich, kann vorgesehen sein, dass eine Abstandverstellvorrichtung 44 ausgebildet ist, mittels welcher ein Abstand 45 der Lanze 20a des ersten Schmelzebehälters 3a und der Lanze 20b des zweiten Schmelzebehälters 3b zueinander verstellt werden kann.

Die Abstandverstellvorrichtung 44 kann, wie aus Fig. 10 ersichtlich, beispielsweise in Form einer Linearverstellvorrichtung ausgebildet sein.

In einer weiteren Ausführungsform ist es auch denkbar, dass die Abstandverstellvorrichtung 44 beispielsweise in Form eines Befestigungsarmes zur Aufnahme des Schmelzebehälters 3a, 3b ausgebildet ist, wobei durch Verschwenken des Befestigungsarmes und somit des Schmelzebehälters 3a, 3b um eine vertikale Achse eine Veränderung des Abstandes 45 erreicht werden kann.

In der Fig. 11 ist eine weitere und gegebenenfalls für sich eigenständige Ausführungsform der Gießvorrichtung 37 gezeigt, wobei wiederum für gleiche Teile gleiche Bezugszeichen bzw. Bauteilbezeichnungen wie in den vorangegangenen Figuren 1 bis 10 verwendet werden. Um unnötige Wiederholungen zu vermeiden, wird auf die detaillierte Beschreibung in den vorangegangenen Figuren 1 bis 10 hingewiesen bzw. Bezug genommen. Insbesondere weist die in Fig. 11 dargestellte Gießvorrichtung 37 einen ähnlichen Aufbau zur in Fig. 10 dargestellten Gießvorrichtung 37 auf.

Wie aus Fig. 11 ersichtlich, kann vorgesehen sein, dass beide Schmelzebehälter 3a, 3b an einer gemeinsamen Aufnahme angeordnet sind, wobei die Schwenklagerung 41 derart ausgebildet ist, dass beide Schmelzebehälter 3a, 3b gleichzeitig mittels des einen Schwenkantriebes 43 um die horizontale Drehachse 42 schwenkbar sind.

In der Fig. 12 ist eine weitere und gegebenenfalls für sich eigenständige Ausführungsform der Gießvorrichtung 37 gezeigt, wobei wiederum für gleiche Teile gleiche Bezugszeichen bzw.

Bauteilbezeichnungen wie in den vorangegangenen Figuren 1 bis 11 verwendet werden. Um unnötige Wiederholungen zu vermeiden, wird auf die detaillierte Beschreibung in den vorangegangenen Figuren 1 bis 11 hingewiesen bzw. Bezug genommen.

Wie aus Fig. 12 ersichtlich, kann vorgesehen sein, dass die Lanze 20 mittels eines Schnellverschlusses 46, insbesondere mittels eines Bajonettverschlusses, mit dem Schmelzebehälter 3 gekoppelt ist. Im vorliegenden Ausführungsbeispiel nach Fig. 12 ist im Schmelzebehälter 3 ein Formelement ausgebildet, wobei an der Lanze 20 eine mit dem Formelement korrespondierende Ausnehmung ausgebildet ist. Wenn die Lanze 20 auf den Schmelzebehälter 3 aufgesteckt wird und um einen gewissen Winkel verdreht wird, kann mittels des Schnellverschlusses 46 eine Arretierung der Lanze 20 am Schmelzebehälter 3 erreicht werden.

In der Fig. 13 ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in den vorangegangenen Figuren 1 bis 13 verwendet werden. Um unnötige Wiederholungen zu vermeiden, wird auf die detaillierte Beschreibung in den vorangegangenen Figuren 1 bis 13 hingewiesen bzw. Bezug genommen.Wie aus Fig. 13 ersichtlich, kann vorgesehen sein, dass im Schmelzeaufnahmeraum 4 des Schmelzebehälters 3 mehrere Trennwände ausgebildet sind. Die Trennwände können den Schmelzeaufnahmeraum 4 in mehrere kleine Kammern unterteilen. Weiters kann vorgesehen sein, dass in den Trennwänden jeweils eine Durchströmöffnung 49 ausgebildet ist, welche dazu dient, um Schmelze 2 zwischen den einzelnen Kammern bzw. zur Ausgussöffnung 6 strömen zu lassen.

Wie aus Fig. 13 weiters ersichtlich, kann vorgesehen sein, dass am Schmelzebehälter 3 ein Beschleunigungssensor 50 angeordnet ist. Der Beschleunigungssensor 50 kann beispielsweise in Form eines Gyrosensors ausgebildet sein.

Wie aus Fig. 13 weiters ersichtlich, kann vorgesehen sein, dass an einer Decke des Schmelzeaufnahmeraumes 4 ein Strukturelement ausgebildet ist.

Wie aus Fig. 13 weiters ersichtlich, kann vorgesehen sein, dass ein Aktor 54 ausgebildet ist, mittels welchem der Behälter 21 relativ zur Lanze 20a, 20b verschiebbar ist. Dadurch ist ein Ausgusskanal 23 der Lanze 20a, 20b gegenüber der Umwelt verschließbar. Der Aktor 54 kann beispielsweise in Form eines Zylinders ausgebildet sein. Alternativ ist es auch denkbar, dass der Aktor 54 in Form eines elektromotorischen Antriebes ausgebildet ist. beispielsweise in Form eines Zylinders ausgebildet sein. Alternativ ist es auch denkbar, dass der Aktor 54 in Form eines elektromotorischen Antriebes ausgebildet ist.

In der Fig. 14 ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in den vorangegangenen Figuren 1 bis 13 verwendet werden. Um unnötige Wiederholungen zu vermeiden, wird auf die detaillierte Beschreibung in den vorangegangenen Figuren 1 bis 13 hingewiesen bzw. Bezug genommen.

Wie aus Fig. 14 ersichtlich, kann vorgesehen sein, dass der Schmelzebehälter 3 an einem Schwenkarmroboter 53 angeordnet ist.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

**Bezugszeichenaufstellung**

| | | | |
|---|---|---|---|
| 1 | Schmelzetransportvorrichtung | 31 | Kupplung |
| 2 | Schmelze | 32 | Siphonwandunterkante |
| 3 | Schmelzebehälter | 33 | Niederdruckofen |
| 4 | Schmelzeaufnahmeraum | 34 | Steigrohr |
| 5 | Ausguss | 35 | Abtropfnase |
| 6 | Ausgussöffnung | 36 | Rohrendwinkel |
| 7 | Gasventil | 37 | Gießvorrichtung |
| 8 | Füllniveaumaximum | 38 | Oberfläche Schmelzeaufnahme-raum |
| 9 | Druckerfassungsmittel | | |
| 10 | Füllstandsensor | 39 | Wiegezelle |
| 11 | Füllmengenistniveau | 40 | Schwenkvorrichtung |
| 12 | Füllmengensollniveau | 41 | Schwenklagerung |
| 13 | Siphon | 42 | horizontale Drehachse |
| 14 | Reservoir | 43 | Schwenkantrieb |
| 15 | Siphonwand | 44 | Abstandverstellvorrichtung |
| 16 | Schmelzebehälteraußenseite | 45 | Abstand |
| 17 | Überlaufniveau | 46 | Schnellverschluss |
| 18 | erste Schmelzeoberfläche | 47 | Eintauchhilfe |
| 19 | zweite Schmelzeoberfläche | 48 | Trennwand |
| 20 | Lanze | 49 | Durchströmöffnung |
| 21 | Behälter | 50 | Beschleunigungssensor |
| 22 | Strebe | 51 | Decke |
| 23 | Ausgusskanal | 52 | Strukturelement |
| 24 | Schmelzeofen | 53 | Schwenkarmroboter |
| 25 | Schmelztiegel | 54 | Aktor |
| 26 | Befüllposition | | |
| 27 | Tiegelfüllstand | | |
| 28 | Vakuumpumpe | | |
| 29 | Gussform | | |
| 30 | Formhohlraum | | |

## Patentansprüche

1. Gießvorrichtung (37) umfassend eine Schmelzetransportvorrichtung (1) mit zumindest einem Schmelzebehälter (3a, 3b) in welchem ein Schmelzeaufnahmeraum (4a, 4b) und ein Ausguss (5a, 5b) in Form einer am Schmelzebehälter (3a, 3b) untenliegenden Lanze (20a, 20b) ausgebildet ist, wobei der Ausguss (5a, 5b) eine Ausgussöffnung (6a, 6b) aufweist, welche mit dem Schmelzeaufnahmeraum (4a, 4b) strömungsverbunden ist, wobei ein Siphon (13) an einer Unterseite der Lanze (20) ausgebildet ist, **dadurch gekennzeichnet, dass** die Lanze (20a, 20b) entfernbar am Schmelzebehälter (3a, 3b) angeordnet ist.

2. Gießvorrichtung (37) nach Anspruch 1, wobei die Gießvorrichtung (37) zumindest einen ersten Schmelzebehälter (3a) und einen zweiten Schmelzebehälter (3b) umfasst, welche an der Schmelzetransportvorrichtung (1) angeordnet sind.

3. Gießvorrichtung (37) nach Anspruch 2, wobei der erste Schmelzebehälter (3a) und der zweite Schmelzebehälter (3b) ident ausgebildet sind.

4. Gießvorrichtung (37) nach Anspruch 2 oder 3, wobei der erste Schmelzebehälter (3a) und der zweite Schmelzebehälter (3b) einen gemeinsamen Schwenkantrieb (43) aufweisen.

5. Gießvorrichtung (37) nach einem der Ansprüche 2 bis 4, wobei eine Abstandverstellvorrichtung (44) ausgebildet ist, mittels welcher ein Abstand (45) der Lanze (20a) des ersten Schmelzebehälters (3a) und der Lanze (20b) des zweiten Schmelzebehälters (3b) verstellbar ist.

6. Gießvorrichtung (37) nach Anspruch 1, wobei die Lanze (20a, 20b) mittels eines Schnellverschlusses (46), insbesondere eines Bajonettverschlusses, mit dem Schmelzebehälter (3a, 3b) koppelbar ist.

7. Gießvorrichtung (37) nach einem der vorhergehenden Ansprüche, wobei ein Beschleunigungssensor (50) ausgebildet ist, welcher mit dem Schmelzebehälter (3a, 3b) gekoppelt ist.

8. Gießvorrichtung (37) nach einem der vorhergehenden Ansprüche, wobei der Ausguss (5a, 5b) einen Siphon (13) umfasst, wobei der Siphon (13) einen nach oben offenen Behälter (21) umfasst, wobei der Behälter (21) relativ zur Lanze (20a, 20b) verschiebbar ist, sodass ein Ausgusskanal (23) der Lanze (20a, 20b) gegenüber der Umwelt verschließbar ist.

9. Verfahren zum Gießen von Schmelze (2) mittels eines Schmelzebehälters (3a, 3b) in welchem ein Schmelzeaufnahmeraum (4a, 4b) ausgebildet ist, wobei der Schmelzebehälter (3a, 3b) einen Ausguss (5a, 5b) in Form einer am Schmelzebehälter (3a, 3b) untenliegenden Lanze (20a, 20b) aufweist wobei ein Siphon (13) an einer Unterseite der Lanze (20) ausgebildet ist, wobei das Verfahren folgende Verfahrensschritte umfasst:
- Befüllen des Schmelzebehälters (3a, 3b) mit Schmelze (2), wobei die Schmelze (2) über eine Ausgussöffnung (6a, 6b) der Lanze (20a, 20b) aus einem Schmelztiegel (25) in den Schmelzeaufnahmeraum (4a, 4b) des Schmelzebehälters (3a, 3b) eingebracht wird;
- Gießen zumindest eines Gusswerkstückes mit Schmelze (2) aus dem Schmelzebehälter (3a, 3b), wobei die im Schmelzeaufnahmeraum (4a, 4b) aufgenommene Schmelze (2) über die Ausgussöffnung (6a, 6b) der Lanze (20a, 20b) in eine Gussform (29a, 29b) eingebracht wird,
- Erneutes befüllen des Schmelzebehälters (3a, 3b) mit Schmelze (2), **dadurch gekennzeichnet, dass** die Lanze (20a, 20b) entfernbar am Schmelzebehälter (3a, 3b) angeordnet ist, wobei die Lanze (20a, 20b) einfach ausgetauscht werden kann, wenn die Lanze (20a, 20b) beschädigt ist, oder wenn die Lanze (20a, 20b) durch die Schmelze (2) übermäßig verschmutzt ist.

10. Verfahren nach Anspruch 9, wobei die Gießvorrichtung (37) zumindest einen ersten Schmelzebehälter (3a) und einen zweiten Schmelzebehälter (3b) umfasst, wobei beim Gießen ein erstes Gusswerkstück aus dem ersten Schmelzebehälter (3a) und ein zweites Gusswerkstück aus dem zweiten Schmelzebehälter (3b) gleichzeitig gegossen werden.

11. Verfahren nach einem der Ansprüche 9 bis 10, wobei die Gießvorrichtung (37) zumindest einen ersten Schmelzebehälter (3a) und einen zweiten Schmelzebehälter (3b) umfasst, wobei ein Abstand (45) der Lanze (20a) des ersten Schmelzebehälters (3a) und der Lanze (20b) des zweiten Schmelzebehälters (3b) verstellbar ist, wobei zum Befüllen der Schmelzebehälter (3a, 3b) mit Schmelze (2) der Abstand (45) der Lanze (20a) des ersten Schmelzebehälters (3a) und der Lanze (20b) des zweiten Schmelzebehälters (3b) verringert wird, sodass beide Lanzen (20a, 20b) gleichzeitig in einen gemeinsamen Schmelztiegel (25) eintauchen und wobei beim Gießen eines ersten Gusswerkstückes und eines zweiten Gusswerkstückes der Abstand (45) der Lanze (20a) des ersten Schmelzebehälters (3a) und der Lanze (20b) des zweiten Schmelzebehälters (3b) vergrößert wird, wobei die Lanze (20a) des ersten Schmelzebehälters (3a) in eine erste Gussform (29a) eingeführt wird und die Lanze (20b) des zweiten Schmelzebehälters (3b) in eine zweite Gussform (29b) eingeführt wird.

12. Verfahren nach einem der Ansprüche 9 bis 11, wobei beim Gießen des zumindest einen Gusswerkstückes die Schmelze (2) aus dem Schmelzebehälter (3a, 3b) in einem ersten Verfahrensschritt mit einer ersten Einströmgeschwindigkeit in die Gussform (29a, 29b) eingelassen wird, bis die Ausgussöffnung (6) zumindest teilweise in die in die Gussform (29a, 29b) eingebrachte Schmelze (2) eintaucht und dass in einem zweiten Verfahrensschritt die Schmelze (2) mit einer zweiten Einströmgeschwindigkeit in die Gussform (29a, 29b) eingelassen wird, wobei die zweite Einströmgeschwindigkeit größer ist, als die erste Einströmgeschwindigkeit.

13. Verfahren nach einem der Ansprüche 9 bis 12, wobei beim Befüllen des Schmelzebehälters (3) mit Schmelze (2), so viel mehr an Schmelze (2) in den Schmelzeaufnahmeraum (4) aufgenommen wird, dass beim erneuten Befüllen des Schmelzebehälters (3) mit Schmelze (2) das Niveau der Schmelzeoberfläche (19) der im Schmelzeaufnahmeraum (4) verbleibenden Schmelze oberhalb der Lanze (20), insbesondere innerhalb des Schmelzeaufnahmeraumes (4) liegt.

14. Verfahren nach einem der Ansprüche 9 bis 13, wobei der Schmelzebehälter (3a, 3b) aktiv verkippt wird, wenn der Schmelzebehälter (3a, 3b) in einer horizontalen Richtung beschleunigt wird.

15. Verfahren nach einem der Ansprüche 9 bis 14, wobei während der Verfahrbewegung des Schmelzebehälters (3a, 3b) die Beschleunigung des Schmelzebehälters (3a, 3b) gezielt verändert wird, um eine Schwappbewegung der im Schmelzeaufnahmeraum (4a, 4b) aufgenommenen Schmelze (2) auszugleichen und somit die Schmelze (2) zu beruhigen.

## Claims

1. A casting device (37) comprising a melt transport device (1) with at least one melt container (3a, 3b) in which a melt receiving space (4a, 4b) and a spout (5a, 5b) in the form of a lance (20a, 20b) lying at the bottom of the melt container (3a, 3b) is formed, wherein the spout (5a, 5b) has a spout orifice (6a, 6b) which is flow-connected to the melt receiving space (4a, 4b), wherein a siphon (13) is formed on an underside of the lance (20), **characterized in that** the lance (20a, 20b) is arranged removably on the melt container (3a, 3b).

2. The casting device (37) according to claim 1, wherein the casting device (37) comprises at least a first melt container (3a) and a second melt container (3b), which are arranged at the melt transport device (1).

3. The casting device (37) according to claim 2, wherein the first melt container (3a) and the second melt container (3b) are embodied identically.

4. The casting device (37) according to claim 2 or 3, wherein the first melt container (3a) and the second melt container (3b) have a common swivel drive (43).

5. The casting device (37) according to one of claims 2 to 4, wherein a distance adjusting device (44) is formed, by means of which a distance (45) between the lance (20a) of the first melt container (3a) and the lance (20b) of the second melt container (3b) can be adjusted.

6. The casting device (37) according to claim 1, wherein the lance (20a, 20b) is coupled to the melt container (3a, 3b) by means of a quick-release connector (46), in particular by means of a bayonet lock.

7. The casting device (37) according to one of the preceding claims, wherein an acceleration sensor (50) is formed, which is coupled to the melt container (3a, 3b).

8. The casting device (37) according to one of the preceding claims, wherein the spout (5a, 5b) comprises a siphon (13), wherein the siphon (13) comprises a container (21) that is open towards the top, wherein the container (21) is movable relative to the lance (20a, 20b) such that a spout channel (23) of the lance (20a, 20b) is closable with respect to the environment.

9. A method for casting melt (2) by means of a melt container (3a, 3b) in which a melt receiving space (4a, 4b) is formed, wherein the melt container (3a, 3b) has a spout (5a, 5b) in the form of a lance (20a, 20b) located at the bottom of the melt container (3a, 3b), wherein a siphon (13) is formed on a bottom side of the lance (20), wherein the method comprises the following method steps:
- filling the melt container (3a, 3b) with melt (2), wherein the melt (2) is introduced into the melt receiving space (4a, 4b) of the melt container (3a, 3b) via a spout orifice (6a, 6b) of the lance (20a, 20b) from a crucible (25);
- casting at least one cast workpiece with melt (2) from the melt container (3a, 3b), wherein the melt (2) received in the melt receiving space (4a, 4b) is introduced into a mold (29a, 29b) via the spout orifice (6a, 6b) of the lance (20a, 20b);
- refilling the melt container (3a, 3b) with melt (2), **characterized in that** the lance (20a, 20b) is removably arranged on the melt container (3a, 3b), wherein the lance (20a, 20b) can be easily replaced if the lance (20a, 20b) is damaged or if the lance (20a, 20b) is excessively contaminated by the melt (2).

10. The method according to claim 9, wherein the casting device (37) comprises at least a first melt container (3a) and a second melt container (3b), wherein during casting a first cast workpiece from the first melt container (3a) and a second cast workpiece from the second melt container (3b) are cast simultaneously.

11. The method according to one of claims 9 to 10, wherein the casting device (37) comprises at least a first melt container (3a) and a second melt container (3b), wherein a distance (45) between the lance (20a) of the first melt container (3a) and the lance (20b) of the second melt container (3b) is adjustable, wherein for filling the melt containers (3a, 3b) with melt (2) the distance (45) between the lance (20a) of the first melt container (3a) and the lance (20b) of the second melt container (3b) is reduced, so that both lances (20a, 20b) are simultaneously immersed in a common crucible (25), and wherein the distance (45) between the lance (20a) of the first melt container (3a) and the lance (20b) of the second melt container (3b) is increased during the casting of a first cast workpiece and a second cast workpiece, wherein the lance (20a) of the first melt container (3a) is inserted into a first mold (29a) and the lance (20b) of the second melt container (3b) is inserted into a second mold (29b).

12. The method according to one of claims 9 to 11, wherein, during casting of the at least one cast workpiece, the melt (2) is admitted from the melt container (3a, 3b) into the mold (29a, 29b) in a first method step at a first inflow rate until the spout orifice (6) is at least partially immersed in the melt (2) introduced into the mold (29a, 29b), and that, in a second method step, the melt (2) is admitted into the mold (29a, 29b) at a second inflow rate, wherein the second inflow rate is greater than the first inflow rate.

13. The method according to one of claims 9 to 12, wherein, during filling of the melt container (3) with melt (2), so much more melt (2) is received in the melt receiving space (4) that when the melt container (3) is refilled with melt (2), the level of the melt surface (19) of the melt remaining in the melt receiving space (4) lies above the lance (20), in particular within the melt receiving space (4).

14. The method according to one of claims 9 to 13, wherein the melt container (3a, 3b) is actively tilted when the melt container (3a, 3b) is accelerated in a horizontal direction.

15. The method according to one of claims 9 to 14, wherein the acceleration of the melt container (3a, 3b) is selectively changed during the traversing movement of the melt container (3a, 3b) in order to compensate for a sloshing movement of the melt (2) received in the melt receiving space (4a, 4b) and thus to steady the melt (2).

## Revendications

1. Dispositif de coulée (37) comprenant un dispositif de transport de fonte (1) avec au moins un récipient de fonte (3a, 3b) dans lequel un espace de logement de fonte (4a, 4b) et un bec verseur (5a, 5b) est réalisé sous la forme d'une lance (20a, 20b) située en bas sur le récipient de fonte (3a, 3b), dans lequel le bec verseur (5a, 5b) comprend une ouverture de déversement (6a, 6b), qui est relié en écoulement avec l'espace de logement de fonte (4a, 4b), dans lequel un siphon (13) est réalisé sur un côté inférieur de la lance (20), **caractérisé en ce que** la lance (20a, 20b) est disposée de manière amovible sur le récipient de fonte (3a, 3b).

2. Dispositif de coulée (37) selon la revendication 1, dans lequel le dispositif de coulée (37) comprend au moins un premier récipient de fonte (3a) et un deuxième récipient de fonte (3b), qui sont disposés sur le dispositif de transport de fonte (1).

3. Dispositif de coulée (37) selon la revendication 2, dans lequel le premier récipient de fonte (3a) et le deuxième récipient de fonte (3b) sont conçus de manière identique.

4. Dispositif de coulée (37) selon la revendication 2 ou 3, dans lequel le premier récipient de fonte (3a) et le deuxième récipient de fonte (3b) comprennent un entraînement pivotant (43) commun.

5. Dispositif de coulée (37) selon l'une des revendications 2 à 4, dans lequel un dispositif de réglage de distance (44) est prévu, au moyen duquel une distance (45) entre la lance (20a) du premier récipient de fonte (3a) et la lance (20b) du deuxième récipient de fonte (3b) peut être réglée.

6. Dispositif de coulée (37) selon la revendication 1, dans lequel la lance (20a, 20b) peut être couplée avec le récipient de fonte (3a, 3b) au moyen d'une fermeture rapide (46), plus particulièrement une fermeture à baïonnette.

7. Dispositif de coulée (37) selon l'une des revendications précédentes, dans lequel un capteur d'accélération (50) est prévu, qui est couplé avec le récipient de fonte (3a, 3b).

8. Dispositif de coulée (37) selon l'une des revendications précédentes, dans lequel le bec verseur (5a, 5b) comprend un siphon (13), dans lequel le siphon (13) comprend un récipient (21) ouvert vers le haut, dans lequel le récipient (21) est coulissant par rapport à la lance (20a, 20b), de sorte qu'un canal de déversement (23) de la lance (20a, 20b) peut être fermé par rapport à l'environnement.

9. Procédé de coulage de fonte (2) au moyen d'un récipient de fonte (3a, 3b), dans lequel un espace de logement de fonte (4a, 4b) est prévu, dans lequel le récipient de fonte (3a, 3b) comprend un bec verseur (5a, 5b) sous la forme d'une lance (20a, 20b) située en bas sur le récipient de fonte (3a, 3b), dans lequel un siphon (13) est réalisé sur un côté inférieur de la lance (20), dans lequel le procédé comprend les étapes suivantes :
- remplissage du récipient de fonte (3a, 3b) avec de la fonte (2), dans lequel la fonte (2) est introduite, par l'intermédiaire d'une ouverture de déversement (6a, 6b) de la lance (20a, 20b), d'un creuset de fusion (25) vers l'espace de logement de fonte (4a, 4b) du récipient de fonte (3a, 3b) ;
- coulage d'au moins une pièce coulée avec de fonte (2) provenant du récipient de fonte (3a, 3b), dans lequel la fonte (2) logée dans l'espace de logement de fonte (4a, 4b) est introduite, par l'intermédiaire de l'ouverture de déversement (6a, 6b) de la lance (20a, 20b), dans un moule de coulée (29a, 29b) ;
- nouveau remplissage du récipient de fonte (3a, 3b) avec de la fonte (2), **caractérisé en ce que** la lance (20a, 20b) est disposée de manière amovible sur le récipient de fonte (3a, 3b), dans lequel la lance (20a, 20b) peut être remplacée simplement lorsque la lance (20a, 20b) est endommagée ou lorsque la lance (20a, 20b) a été encrassée de manière excessive par la fonte (2).

10. Procédé selon la revendication 9, dans lequel le dispositif de coulée (37) comprend au moins un premier récipient de fonte (3a) et un deuxième récipient de fonte (3b), dans lequel, lors du coulage d'une première pièce de coulée à partir du premier récipient de fonte (3a) et d'une deuxième pièce coulée à partir du deuxième récipient de fonte (3b), le versement est effectué simultanément.

11. Procédé selon l'une des revendications 9 à 10, dans lequel le dispositif de coulée (37) comprend au moins un premier récipient de fonte (3a) et un deuxième récipient de fonte (3b), dans lequel une distance (45) entre la lance (20a) du premier récipient de fonte (3a) et la lance (20b) du deuxième récipient de fonte (3b) peut être réglée, dans lequel, pour le remplissage des récipients de fonte (3a, 3b) avec de la fonte (2), la distance (45) entre la lance (20a) du premier récipient de fonte (3a) et la lance (20b) du deuxième récipient de fonte (3b) est réduite, de sorte que les deux lances (20a, 20b) plongent simultanément dans un creuset de fusion (25) commun et dans lequel, lors du coulage d'une première pièce coulée et d'une deuxième pièce coulée, la distance (45) entre la lance (20a) du premier récipient de fonte (3a) et la lance (20b) du deuxième récipient de fonte (3b) est augmentée, dans lequel la lance (20a) du premier récipient de fonte (3a) est introduite dans un moule de coulée (29a) et la lance (20b) du deuxième récipient de fonte (3b) est introduite dans un deuxième moule de coulée (29b).

12. Procédé selon l'une des revendications 9 à 11, dans lequel, lors du coulage de l'au moins une pièce coulée, la fonte (2) provenant du récipient de fonte (3a, 3b) est introduite, dans une première étape du procédé, avec une première vitesse d'entrée, dans le moule de coulée (29a, 29b), jusqu'à ce que l'ouverture de déversement (6) plonge au moins partiellement dans la fonte (2) introduite dans le moule de coulée (29a, 29b) et, dans une deuxième étape du procédé, la fonte (2) est introduite, avec une deuxième vitesse d'entrée, dans le moule de coulée (29a, 29b), dans lequel la deuxième vitesse d'entrée est supérieure à la première vitesse d'entrée.

13. Procédé selon l'une des revendications 9 à 12, dans lequel, lors du remplissage du récipient de fonte (3) avec de la fonte (2), une quantité de fonte (2) est logée dans l'espace de logement de fonte (4) de sorte que, lors d'un nouveau remplissage du récipient de fonte (3) avec de la fonte (2) le niveau de la surface de fonte (19) de la fonte restant dans l'espace de logement de fonte (4) se trouve au-dessus de la lance (20), plus particulièrement à l'intérieur de l'espace de logement de fonte (4).

14. Procédé selon l'une des revendications 9 à 13, dans lequel le récipient de fonte (3a, 3b) est basculé activement lorsque le récipient de fonte (3a, 3b) est accéléré dans une direction horizontale.

15. Procédé selon l'une des revendications 9 à 14, dans lequel, pendant le déplacement du récipient de fonte (3a, 3b), l'accélération du récipient de fonte (3a, 3b) est modifiée de manière ciblée afin de compenser un mouvement de clapotis de la fonte (2) logée dans l'espace de logement de fonte (4a, 4b) et donc afin d'apaiser la fonte (2).
